# EUROPÄISCHE PATENTSCHRIFT

(11) **EP 0 665 725 B1**
(45) Veröffentlichungstag und Bekanntmachung des Hinweises auf die Patenterteilung: **21.05.1997**
(21) Anmeldenummer: 93923471.2
(22) Anmeldetag: 15.10.1993
(51) Int. Cl.: A45D 20/12

(54) **LUFTDURCHSTRÖMBARES GERÄT ZUR HAARTROCKNUNG ODER HAARFORMUNG**
HAIR-DRYING OR STYLING DEVICE USING A STREAM OF AIR
APPAREIL TRAVERSE PAR UN COURANT D'AIR POUR LE SECHAGE OU LE COIFFAGE DES CHEVEUX

(30) Priorität: 24.10.1992 DE 4236036
(43) Veröffentlichungstag der Anmeldung: 09.08.1995
(73) Patentinhaber: Braun Aktiengesellschaft, Frankfurt am Main (DE)
(72) Erfinder: LANGE, Klaus-Peter, D-65817 Eppstein (DE); JANOUCH, Peter, D-63589 Linsengericht (DE)
(86) Internationale Anmeldenummer: EP9302848
(87) Internationale Veröffentlichungsnummer: WO9409669

(56) Entgegenhaltungen:
- EP-A- 0 103 205
- EP-A- 0 487 933
- DE-A- 2 529 809
- US-A- 2 827 060
- US-A- 4 232 454

## Beschreibung

Die Erfindung betrifft ein luftdurchströmbares Gerät zur Haartrocknung oder Haarformung entsprechend dem Oberbegriff von Anspruch 1.

Ein derartiges Gerät ist beispielsweise aus der ebenfalls auf die Patentanmelderin zurückgehende EP 0103205 B1 (Code-Nr. 04994) zu entnehmen, auf deren Offenbarungsgehalt durch ausdrücklichen Hinweis in der vorliegenden Anmeldung Bezug genommen wird. Danach sind im Bereich der Auslaßöffnungen eines Haartrockners zwei Führungsnuten für an einer Bürste angeordnete Klauen vorgesehen, so daß sich die Bürste vor der Auslaßöffnung des Haartrockners befestigen läßt. Die Bürste weist Borsten auf, die an Querstegen befestigt sind, welche ihrerseits mit einem Rahmen des Bürstenbodens in Verbindung stehen. Der Rahmen weist zwei seitliche Schienen auf, zwischen denen ein Längssteg verläuft, der mit den Querstegen und den Schmalseiten des Rahmens verbunden ist. Das Trägerelement für die Borsten oder Zinken der Bürste weist somit Durchbrechungen auf, die von der aus der Auslaßöffung des Haartrockners austretenden Luft durchströmt werden, so daß das Gerät zur Haartrocknung oder Haarformung, letzteres insbesondere mit aufgesetzter Bürste verwendet werden kann. Obwohl sich dieses bekannte Gerät im praktischen Gebrauch gut bewährt hat, ist für manche Anwendungsfälle eine gezielte Trocknung bestimmter Haarsträhnen-Abschnitte, insbesondere im Haaransatzbereich, wünschenswert.

Aus DE 25 29 809 A1 ist ein Haartrockner entsprechend dem Oberbegriff von Anspruch 1 bekannt, bei dem die austretende Luft durch ein kammartiges Hohlprofil geführt werden kann. Sinn dieser Vorrichtung soll es sein, die Warmluft derart zu leiten, daß sie die Haare möglichst gut durchströmt und nicht auf die Kopfhaut des Benutzers auftrifft. Die luftdurchströmten Hohlzähne können mit einer handverstellbaren Luftführungsklappe ausgestattet werden, so daß der austretende Luftstrom je nach Einstellung der Luftführungsklappe im unteren oder oberen Bereich eines Hohlzahnes austritt. Nach einer weiteren Ausgestaltung dieser Vorrichtung kann die Lage der Luftführungsklappe auch durch die auf sie einwirkende Schwerkraft bestimmt werden. Abgesehen davon, daß diese Vorrichtung nach Kenntnis der Anmelderin niemals als im Handel erhältliches Produkt realisiert worden ist, weist die Vorrichtung den Nachteil einer hohen Verletzungsgefahr auf und ist äußerst umständlich zu handhaben. Eine tatsächliche Verbesserung der Haartrocknung bzw. Haarformung ist in der Praxis mit diesem Gerät nicht erreichbar.

Der Erfindung liegt die Aufgabe zugrunde, ein Gerät der eingangs genannten Art dahingehend weiterzubilden, daß eine gezielte Trocknung oder Formung bestimmter Haarpartien mit luftdurchströmten Geräten bei gleichzeitig einfacher Handhabung desselben ermöglicht wird. Diese Aufgabe wird bei einem Gerät mit den eingangs genannten Merkmalen im wesentlichen dadurch gelöst, daß dem Trägerelement eine Blendenvorrichtung zugeordnet und das Trägerelement bezüglich des Gehäuses auslenkbar vor der Luftauslaßöffnung angeordnet ist, wobei ein Teil der Durchbrechungen des Trägerelements mittels der Blendenvorrichtung verschließbar und die Auslenkung des Trägerelements durch die während der Haartrocknung oder Haarformung auf die Haarerfassungselemente ausgeübte Kraft herbeiführbar ist. Durch diese Maßnahmen ist eine gezielte Trocknung bzw. Formung bestimmter Haarpartien möglich. Insbesondere ist eine Trocknung der Haaransätze möglich, um Stand in das Haar bringen zu können. Dabei wird der Warmluftstrom an der Kopfhaut vorbeigeführt und eine unangenehm hohe Erwärmung der Kopfhaut verhindert. Bei einem Eintauchen der Haarerfassungselemente in das Haar und einem Drehen des Gerätes um die Längsachse wird das mit den Haarerfassungselementen versehene Trägerelement, bedingt durch den Widerstand des Haares, zunächst fixiert. Der anschließenden Kämm- oder Bürstvorgang bewirkt eine Schwenk- oder Drehbewegung, also eine Auslenkung des Trägerelementes bezüglich des Gerätes, wobei durch eine Blendenvorrichtung gezielt ein Teil der Durchbrechungen des Trägerelementes verschlossen wird. Durch die freien Durchbrechungen wird der austretende Luftstrom auf bestimmte Haarpartien ausgerichtet. Der symmetrische Aufbau der Anordnung bedingt, daß, je nach Bürst- oder Kämmrichtung, also entweder von links nach rechts oder von rechts nach links, selbsttätig jeweils ein anderer Teil der Durchbrechungen der Trägerplatte verschlossen und der Luftstrom durch den jeweils anderen, geöffneten Teil der Durchbrechungen gezielt auf die, zu trocknenden oder zu formenden Haarpartien gerichtet wird. Die Handhabung des erfindungsgemäßen Gerätes ist äußerst einfach und erfordert nicht eine Betätigung zusätzlicher Schalter oder Bedienungselemente, um die gezielte Trocknung bestimmter Haarpartien durchführen zu können, da sich die Blendenvorrichtung selbsttätig je nach Kämm- oder Bürstrichtung einstellt. Das Gerät ist gleichermaßen für links- oder rechtshändige Benutzer einsetzbar.

Nach einer Ausgestaltung der Erfindung steht das Trägerelement mit einem Federelement in Wirkverbindung, welches das Trägerelement bezüglich des Gehäuses in einer Ruhelage stabilisiert. Durch diese Maßnahme ist eine Fixierung des Trägerelementes bezüglich des Gehäuses des Gerätes während der Nichtbenutzung möglich. Aber auch während der Benutzung erweist sich der Vorteil, daß das Gerät als herkömmlicher Haartrockner eingesetzt werden kann, sofern die Haarerfassungselemente nicht in die Haare eintauchen. Dann wird die Blendenvorrichtung nicht betätigt, so daß durch sämtliche Durchbrechungen des Trägerelementes die Luft auf das zu formende oder zu trocknende Haar strömen kann.

Dadurch, daß das Trägerelement um eine Schwenkachse schwenkbar an dem Gehäuse gelagert ist, ergibt sich eine besonders vorteilhafte, dem Bürst- oder Kämmvorgang angepaßte Auslenkung des Trägerelementes bezüglich des Gehäuses. Aber auch eine lineare Verschiebung oder sonstige Auslenkungen des Trägerelementes bezüglich des Gehäuses können sich in bestimmten Anwendungsfällen als vorteilhaft erweisen.

Nach einer weiteren vorteilhaften Ausgestaltung ist die Blendenvorrichtung gehäuseseitig festgelegt und bildet ein Gitter für die Auslaßöffnung. Die Blende sorgt somit nicht nur für eine Verschließung eines Teils der Durchbrechungen des Trägerelementes in Abhängigkeit von dessen Auslenkung, sondern verhindert, daß der Benutzer mit stromführenden Teilen des Gerätes in Berührung kommen kann. Darüber hinaus ist diese Ausgestaltung konstruktiv besonders unaufwendig und daher kostengünstig, weil lediglich ein bewegliches Teil, nämlich das Trägerelement selbst, vorzusehen ist. Die Blende ist fester Bestandteil des Gerätes und unbeweglich an diesem angeordnet.

Gemäß einer anderen, vorteilhaften Weiterbildung der Erfindung, weist die Blendenvorrichtung wenigstens zwei, voneinander unabhängig bewegbare Blendenelemente auf, die mittels des Federelementes miteinander in Wirkverbindung stehen. Diese Ausgestaltung bietet sich insbesondere dann an, wenn die Anzahl der Durchbrechungen des Trägerkörpers einen bestimmten Wert überschreitet und der bei Auslenkung des Trägerelements aus dem Gerät austretende Luftstrom nicht zu sehr gedrosselt werden soll. Dadurch, daß voneinander unabhängig bewegbare Blendenelemente vorgesehen sind, kann durch geeignete Steuerungsmittel auch unter diesen Voraussetzungen für einen hinreichend starken Luftstrom bei ausgelenktem Trägerelement gesorgt werden.

Von Vorteil sind die wenigstens zwei Blendenelemente verschiebbar bezüglich des Trägerelementes und bezüglich des Gehäuses an dem Gerät, insbesondere an dem Trägerelement, angeordnet. Hierdurch wird eine individuelle Steuerung der Blendenelemente bei Auslenkung des Trägerelementes ermöglicht. Dadurch, daß das Trägerelement Mitnehmermittel und das Gehäuse Anlagemittel für die Blendenelemente zu deren wechselweisen und gegenseitigen Verschieben - je nach Richtung der Auslegung des Trägerelementes - aufweist, ist ein gesteuertes Verschließen eines Teils der Durchbrechungen des Trägerelementes in Abhängigkeit von der Richtung der Auslenkung des Trägerelementes möglich.

In einer besonders vorteilhaften Weiterbildung der Erfindung besteht die Blendenvorrichtung aus einem am Gehäuse festgelegten Blendenteil und bevorzugt zwei voneinander unabhängig bewegbaren Blendenelementen, die dem Blendenteil vorgelagert sind. Durch das Zusammenwirken des Blendenteiles mit den Blendenelementen kann ein wechselweises Öffnen und Verschließen einzelner Luftaustrittsöffnungen des Blendenteiles realisiert werden, so daß die Luft wahlweise aus einzelnen Durchbrechungen des Trägerteiles ausströmt, ohne daß Teile einer Blendenvorrichtung an dem Trägerteil selbst vorgesehen sind. Damit kann das Trägerelement z.B. die Zahl der vorgesehenen Durchbrechungen für die Bürste, in vielfältigster Weise variiert werden, so daß die Verwendung verschiedenster Bürstenteile möglich ist.

Von Vorteil bildet das an dem Gehäuse festgelegte Blendenteil ein Gitter für die Luftauslaßöffnung.

In einer vorteilhaften Ausbildung der Erfindung sind die Blendenelemente verschiebbar bezüglich des Gehäuses, des Blendenteiles sowie des Trägerelementes an dem Gerät, insbesondere an dem Blendenteil, angeordnet. Damit können die Blendenelemente durch ihre individuelle Verschiebbarkeit eine äußerst variable Steuerung der Luftströme bewirken.

In einer vorteilhaften Weiterbildung der Erfindung weist das Trägerelement Mitnehmermittel und das Blendenteil Anlagemittel für die Blendenelemente zu deren wechselweisen und gegensinnigen Verschieben in Richtung der Auslenkung des Trägerelementes auf. Somit können die Blendenelemente je nachdem, ob sich das Trägerelement in Ruhe- bzw. Grundstellung oder in Auslenklage befindet, bei Deckung mit dem Blendenteil ein nahezu unbeeinflußtes Ausströmen der Luft ermöglichen oder einzelne Luftaustrittsöffnungen des Blendenteiles abdecken, wodurch die Luft jeweils einzelne Durchbrechungen des Trägerteiles nicht durchströmt und eine exakte Luftleitung auf bestimmte Haarbereiche erfolgt.

Von Vorteil ist das Trägerelement mittels einer Verriegelungsvorrichtung unbeweglich an dem Gehäuse festlegbar.

Nach einer weiteren Ausgestaltung der Erfindung ist das Trägerelement von dem Gehäuse, insbesondere für Reinigungszwecke, abnehmbar.

Eine weitere Lösung besteht darin, eine auslenkbare Luftleitvorrichtung zur Steuerung des Luftstromes vorzusehen, die durch die auf die Haarerfassungselemente ausgeübte Kraft auslenkbar ist, um die Haare im Bereich der Haaransätze besonders intensiv zu trocknen.

In einer vorteilhaften Ausgestaltung ist die Luftleitvorrichtung zweigeteilt ausgebildet und besteht aus dem Luftauslaßgitter sowie zumindest einem bewegbaren Blendenelement, wobei das Blendenelement durch das Trägerelement bewegbar ist. Durch die Kämm- oder Bürstbewegung wird das Trägerelement verschwenkt, wobei das zumindest eine bewegbare Blendenelement bezüglich des Luftauslaßgitters verschoben und die Luftauslaßöffnungen des Gitters je nach Kämm- oder Bürstrichtung wechselweise verschlossen werden, wodurch der durch die Durchbrechungen des Trägerteiles austretende Luftstrom gesteuert wird.

Weitere Merkmale, Vorteile und Anwendungsmöglichkeiten der Erfindung ergeben sich aus der nachfolgenden Beschreibung der Ausführungsbeispiele, die in den Zeichnungen näher dargestellt sind. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung.

Es zeigen:
- Fig. 1: einen Längsschnitt durch das luftdurchströmbare Gerät gemäß einem ersten Ausführungsbeispiel der Erfindung,
- Fig. 2a, b: einen Teilschnitt durch das Gerät gemäß II-II der Figur 1 mit dem Trägerelement in der Ruhelage bzw. in einer Auslenklage,
- Figur 3: einen Teil-Längsschnitt durch das erfindungsgemäße Gerät gemäß einer zweiten Ausführungsform der Erfindung,
- Fig. 4a, b: einen Teilschnitt durch das Gerät gemäß IV-IV der Fig. 3 mit dem Trägerelement in der Ruhelage bzw. in einer Auslenklage und
- Fig. 5a, b, c: eine Prinzipdarstellung zur Erläuterung der Funktionsweise des zweiten Ausführungsbeispiels gemäß den Fig. 3, 4,
- Figur 6: einen Teil-Längsschnitt durch das erfindungsgemäße Gerät gemäß einer dritten Ausführungsform der Erfindung,
- Fig. 7a,b: einen Teilschnitt durch das Gerät gemäß der Fig. 6 mit dem Trägerelement in der Ruhelage bzw. in einer Auslenklage.

In den Figuren ist ein Gerät 10 zur Haartrocknung oder Haarformung dargestellt, welches luftdurchströmt ist. Das Gerät weist ein Gehäuse 12 mit einer Lufteinlaßöffnung 14 und einer Luftauslaßöffnung 16 auf. Im Bereich der Lufteinlaßöffnung 14 ist ein Elektromotor 18 angeordnet, der ein Lüfterrad 20 antreibt. Die von dem Lüfterrad 20 geförderte Luft passiert eine Heizung 22 und tritt durch die Luftauslaßöffnung 16 aus dem Gerät 10 aus. Zwischen der Heizung 22 und der Luftaustrittsöffnung 16 sind Luftleitelemente 24 angeordnet, die die Umlenkung des Luftstromes um etwa einen rechten Winkel, bezogen auf die Gehäuselängsachse, unterstützen. Mittels eines Schalters 26 sind die Heizleistung der Heizung 22 sowie die Drehzahl des Elektromotors 18 gegebenenfalls einstellbar. Im Bereich der Luftaustrittsöffnung 16 ist an dem Gerät 10 eine Bürste 28 bzw. ein Kamm angeordnet. Die Bürste 28 oder der Kamm besteht aus einem Trägerelement 30, das mit Durchbrechungen 32 versehen ist. Auf dem der Luftauslaßöffnung 16 abgewandten Seite des Trägerelements 30 sind Haarerfassungselemente 34, wie z. B. Borsten oder Zinken angeordnet. Die Durchbrechungen 32 bestehen aus langlochartigen, parallel zueinander und gegebenenfalls hintereinander angeordneten Öffnungen.

Der der Luftauslaßöffnung 16 zugewandten Seite des Trägerelementes 30 ist eine Blendenvorrichtung 36 zugeordnet. Das Trägerelement 30 ist auslenkbar, insbesondere um eine Schwenkachse 38 verschwenkbar an dem Gehäuse 12 des Gerätes 10 mittels zweier Lager 40, 42 angeordnet. Dabei steht das Trägerelement 30 mit einem Federelement 44 in Wirkverbindung, welches dazu dient, das Trägerelement 30 bezüglich des Gehäuses 12 in einer Ruhelage (Fig. 2a, 4a, 5a) zu stabilisieren.

Gemäß dem in den Figuren 1 und 2 dargestellten ersten Ausführungsbeispiel der Erfindung weist das Trägerelement 30 drei parallel zueinander angeordnete langlochartige Durchbrechungen 32 auf, die in Richtung ihrer Längserstreckung von kleineren Querstegen unterbrochen sein können. Die diesem Trägerelement 30 zugeordnete Blendenvorrichtung 36 besteht aus zwei Längsstegen, die fest mit dem Gehäuse 12 verbunden sind und ein Gitter 54 für die Luftauslaßöffnung 16 bilden. Das Federelement 44 ist als gebogene Blattfeder ausgebildet, die am Gehäuse 12 fixiert ist. Die Endabschnitte der Schenkel der Blattfeder wirken auf zwei an dem Trägerelement 30 angeformte Nocken (Fig. 2a) und stabilisieren das Trägerelement 30 in der Ruhelage. Das Trägerelement 30 ist aus dieser Ruhelage gegen die Federkraft um einen bestimmten Schwenkwinkel auslenkbar, wobei der Schwenkwinkel durch ein Zusammenwirken der Nocken 46, 48 mit einem gehäusefesten Anschlagnocken 50 begrenzbar ist. Während in der Ruhelage (Fig. 2a) sämtliche Durchbrechungen 32 des Trägerelementes 30 geöffnet sind und ein Austreten des Luftstromes 52 zulassen, werden bei einer Auslenkung des Trägerelementes 30 nach rechts (Fig. 2b) oder nach links (zeichnerisch nicht dargestellt) mittels der Blendenvorrichtung 36 zwei der drei Durchbrechungen 32 geschlossen, so daß der Luftstrom 52 lediglich durch die dritte geöffnete Durchbrechung 32 austreten kann.

Die Auslenkung des Trägerelementes 30 wird durch die während der Haartrocknung oder Haarformung auf die Haarerfassungselemente 34 ausgeübte Kraft herbeigeführt, so daß jeweils die bezüglich der Kämm- oder Bürstrichtung rückwärtige Durchbrechung 32 geöffnet ist. Genau diese geöffnete Durchbrechung 32 kommt bei dem Kämm- oder Bürstvorgang, bei dem das Gerät 10 nach dem Erfassen der Haare durch die Haarerfassungsmittel 34 um seine Längsachse gedreht wird, in eine solche Positionierung bezüglich der zu trocknenden oder zu formenden Haare, das im wesentlichen die Haaransätze vom Luftstrom überstrichen werden und der austretende Luftstrom 52 im wesentlichen parallel zur Kopfhaut des Benutzers gerichtet ist.

Das in den Figuren 3, 4 dargestellte zweite Ausführungsbeispiel der Erfindung sieht vor, daß die Blendenvorrichtung 36 zwei, voneinander unabhängig bewegbare Blendenelemente 56, 57 aufweist, die mittels des Federelementes, insbesondere einer Spiralfeder, miteinander in Wirkverbindung stehen. Jedes der Blendenelemente 56, 57 besteht aus zwei miteinander verbundenen, einen lichten Abstand zueinander aufweisenden Längsstegen. Das Trägerelement 30 weist in diesem Fall fünf langlochartige Durchbrechungen 32 auf. Die Endabschnitte der Blendenelemente 56, 57 sind als Zapfen 58, 9 ausgebildet, wobei das Trägerelement 30 Mitnehmermittel 60, 61 und das Gehäuse 12 Anlagemittel 62, 63 für die Zapfen 58, 59 der Blendenelemente 56, 57 aufweist. Je nach Auslenkung des Trägerelementes 30 ist eines der Blendenelemente 56, 57 wechselweise und gegensinnig bezüglich des anderen Blendenelementes 57, 56 verschiebbar.

Die prinzipielle Funktionsweise der Ausführungsform der Figuren 3 und 4 ist in Figur 5 dargestellt. Dabei sind vergleichbare Teile mit identischen Bezugsziffern bezeichnet. In Fig. 5a ist das Trägerelement 30 in der Ruhelage (Fig. 4a) bezüglich des Gehäuses 12 dargestellt. Das Trägerelement 30 wird in die Ruhelage aufgrund der Federkraft des Federelementes 44 bewegt, welches zwischen den Blendenelementen 56 und 57 angeordnet ist. Die Blendenelemente 56, 57 wirken auf die Mitnehmermittel 60, 61 des Trägerelementes 30 und üben somit eine rückstellende Kraft auf das Trägerelement 30 aus. Kommen die Mitnehmermittel 60, 61 des Trägerelementes 30 mit den Anlagemitteln 62, 63 des Gehäuses 12 zur Deckung, befindet sich das Trägerelement 30 in der Ruhelage. Wird über die Haarerfassungsmittel 34 eine das Trägerelement 30 nach links (Fig. 5b) auslenkende Kraft ausgeübt, so verschieben sich die im Trägerelement 30 befindlichen Durchbrechungen 32 entsprechend dieser Auslenkung. Gleiches gilt auch für das Blendenelement 56, welches über das Mitnehmermittel 60 des Trägerelementes 30 gleichfalls ausgelenkt wird. Lediglich das Blendenelement 57 verändert seine Position während der Auslenkung nicht, so daß die zugehörige Durchbrechung 32 von dem Blendenelement 57 verschlossen wird. Im Falle einer entgegengesetzten Auslenkung gemäß Fig. 5c wird das Blendenelement 57 aufgrund der Einwirkung des Mitnehmermittels 61 wie auch die zugehörige Durchbrechung 32 verschoben, so daß diese Durchbrechung 32 geöffnet bleibt. Im Gegensatz dazu verändert das Blendenelement 56 seine Position bezogen auf die Ruhelage (Fig. 5a) nicht, so daß sich die zum Blendenelement 56 gehörige Durchbrechung 32 vor das Blendenelement 56 schiebt und von diesem verschlossen wird. Hieraus wird ersichtlich, daß je nach Auslenkung, des Trägerelementes 30 aufgrund der beim Bürst- oder Kämmvorgang auf die Haarerfassungselemente einwirkenden Kraft ein Teil der Durchbrechungen wechselweise geschlossen, bzw. geöffnet wird und eine gezielte Steuerung der Richtung des austretenden Luftstromes 52 auf bestimmte Haarabschnitte möglich ist. Zur Steuerung sind keine zusätzlichen Schaltelemente erforderlich, da die Steuerung durch die auf die Haarerfassungsmittel 34 einwirkende Kraft bzw. Kraftrichtung erfolgt.

Das Trägerelement 30 ist beispielsweise mittels einer Verriegelungsvorrichtung unbeweglich an dem Gehäuse 12 festlegbar werden. Hierzu kann ein am Gehäuse 12 angeordneter Schaltschieber, der einen Nocken aufweist, in eine am Trägerelement 30 angeordnete Nut eingeführt werden, so daß eine Schwenkbewegung des Trägerelements 30 verhindert wird. Das Trägerelement 30 ist von dem Gehäuse 12 abnehmbar, wozu beispielsweise ein Zapfen des Trägerelementes 30 aus dem Lagerauge des Lagers 40 herausgeschwenkt wird.

In den Figuren 6 und 7 wird ein drittes Ausführungsbeispiel der Erfindung dargestellt. Die Bürste 28 wird auch hier durch das Trägerelement 30 gebildet, welches Durchbrechungen 32 aufweist und auf der der Luftauslaßöffnung 16 abgewandten Seite Haarerfassungselemente 34 in Form von Borsten oder Zinken trägt. Die Blendenvorrichtung 36 besteht aus einem am Gehäuse 12 festgelegten Blendenteil 64 und wenigstens zwei voneinander unabhängig bewegbaren Blendenelementen 65, 66. Das Blendenteil 64 besteht aus vier Längsstegen, die ein Gitter 67 für die Luftauslaßöffnung 16 bilden. Möglich sind sowohl mehr als auch weniger Längsstege, je nachdem, in welchem Umfang eine Variation des Luftstromes gewünscht wird. Die Blendenelemente 65, 66 werden jeweils durch zwei miteinander verbundene, einen lichten Abstand zueinander aufweisende Längsstege gebildet, wobei die Zahl der Längsstege, wie auch die Zahl der Blendenelemente 65, 66 insgesamt nicht auf die beschriebene Ausführungsform beschränkt ist. Die Blendenelemente 65, 66 weisen an ihren jeweiligen Endabschnitten sichelförmige Führungsstege 75, 76 auf, mittels derer eine Führung in einer Schlitzöffnung 77, 78 des Blendenteiles 64 ermöglicht wird. Die Blendenelemente 65, 66 sind dem Blendenteil 64 vorgelagert, d.h. zwischen Blendenteil 64 und Trägerelement 30 angeordnet und werden mittels eines Federelementes 74 in ihrer Ruhelage stabilisiert.

Das Trägerelement 30 weist vorzugsweise vier langlochartige Durchbrechungen 32 auf und ist, aus einer Ruhelage um eine Schwenkachse 38 verschwenkbar, mittels zweier Lager 40, 42 am Gehäuse 12 des Gerätes 10 angeordnet. In seiner Ruhelage, die der Grundstellung entspricht, wird das Trägerelement 30 durch das Federelement 74 stabilisiert. Das Federelement 74 ist am Gehäuse 12 fixiert und stützt sich in diesem ab. Die abgebogenen Enden des Federelementes 74 wirken auf die Blendenelemente 65, 66. Die Blendenelemente 65, 66 sind je nach Auslenkung des Trägerelementes 30 durch das Zusammenwirken von Mitnehmermitteln 68, 69 des Trägerelementes 30 und Anlagemitteln 70, 71, 72, 73 des Gehäuses 12 wechselweise und gegensinnig bezüglich des jeweils anderen Blendenelementes 65, 66 verschiebbar. Der Bereich für die Verschiebung wird dabei durch die Abmessungen der Schlitzöffnungen 77, 78 begrenzt.

Während der Ruhelage (Fig. 7a) sind alle Durchbrechungen 32 von Luft durchströmt. Wird nun zur Haarformung das Gerät 10 mit den Borsten oder Zinken in die Haare eingetaucht und ein leichter Druck ausgeübt, so werden durch die Kämm- oder Bürstbewegung die Blendenelemente 65, 66 mittels des Trägerelementes 30 je nach Bürst- oder Kämmrichtung wechselweise und gegensinnig bezüglich des jeweilig anderen Blendenelementes 65, 66 verschoben. Erreicht wird dies durch das Hintergreifen der Mitnehmermittel 68, 69 des Trägerelementes 30 hinter die Blendenelemente 65, 66. Die Blendenelemente 65, 66 werden dadurch aus ihrer Grundstellung gegen die Kraft des Federelementes 74 verschoben, wodurch das Federelement 74 ausgelenkt wird, und gehen nach Beendigung des Kämm- oder Bürstvorganges durch die Wirkung der Federspannung wieder in ihre Ruhestellung zurück, wobei die Federvorspannung in der Grundstellung der Blendenelemente 65, 66 wirksam wird.

Durch die wechselweise Verschiebung der Blendenelemente 65, 66 bezüglich des Blendenteiles 64, z.B. des Blendenelementes 66 (Fig. 7b) werden die der Verschieberichtung entsprechenden Luftauslaßöffnungen des Gitters 67 geschlossen, so daß jeweils einzelne Durchbrechungen 32 von Luft durchströmt werden und der austretende Luftstrom gezielt auf spezielle Haarbereiche gerichtet werden kann. In der vorliegenden Ausführung werden durch die während des Kämm- oder Bürstvorganges auf das Bürstenteil, d.h. das Trägerelement 30 einwirkende Kraft und die dadurch erzielte Verschiebung des Blendenelementes 66 die bezüglich der Kämm- oder Bürstrichtung vorn liegenden Durchbrechungen 32 von Luft durchströmt. Bei einem Wechsel der Kämm- oder Bürstrichtung wird das Blendenelement 65 verschoben (nicht dargestellt), wodurch die jeweils anderen Luftaustrittsöffnungen des Gitters 67 abdeckt werden. Der Luftstrom tritt wiederum durch die vorn liegenden Durchbrechungen 32 des Trägerteiles 30. Die aus den Durchbrechungen 32 austretende Luft strömt dabei die Kopfhaut tangential an, so daß die Kämm- bzw. Bürstbewegung unterstützt wird und die mit Luft beaufschlagten Haarbereiche während des Trockenvorganges bevorzugt auch geglättet werden. Des weiteren ist durch diese tangentiale Lufströmung eine Überhitzung der Kopfhaut praktisch ausgeschlossen.

Das Trägerelement 30 ist vergleichbar der vorbeschriebenen Ausführungsformen mittels einer Verriegelungsvorrichtung am Gehäuse 12 festlegbar, kann jedoch zum Reinigen bzw. zum Austausch gegen andere Trägerelemente z.B. mit einer veränderten Anzahl von Durchbrechungen und/oder variablen Bürstenteilen, abgenommen werden.

## Patentansprüche

1. Luftdurchströmbares Gerät (10) zur Haartrocknung oder Haarformung mit einem Gehäuse (12) mit einer Lufteinlaßöffnung (14) und einer Luftauslaßöffnung (16), an dem vor der Luftauslaßöffnung (16) ein Trägerelement (30) mit Durchbrechungen (32) und Haarerfassungselementen (34), zum Beispiel Borsten, Zinken oder Ähnliches, anbringbar ist, wobei dem Trägerelement (30) eine Blendenvorrichtung (36) zugeordnet ist und der durch das Trägerelement (30) austretende Luftstrom mittels der Blendenvorrichtung (36) veränderbar ist, dadurch gekennzeichnet, daß das Trägerelement (30) bezüglich des Gehäuses (12) auslenkbar vor der Luftauslaßöffnung (16) angeordnet ist, und die Auslenkung des Trägerelementes (30) während der Haartrocknung oder Haarformung herbeiführbar ist.

2. Gerät nach Anspruch l, dadurch gekennzeichnet, daß das Trägerelement (30) mit einem Federelement (44) in Wirkverbindung steht, welches das Trägerelement (30) bezüglich des Gehäuses (12) in einer Ruhelage stabilisiert.

3. Gerät nach Anspruch 1 oder 2, dadurch gekennzeichnet, daß in einer Ruhelage des Trägerelementes (30) die Durchbrechungen (32) geöffnet sind.

4. Gerät nach einem der vorhergehenden Ansprüche, dadurch gekennzeichnet, daß das Trägerelement (30) um eine Schwenkachse (38) schwenkbar an dem Gehäuse (12) gelagert ist.

5. Gerät nach einem der vorhergehenden Ansprüche, dadurch gekennzeichnet, daß die Blendenvorrichtung (36) an dem Gehäuse (12) festgelegt ist und ein Gitter (54) für die Luftauslaßöffnung (16) bildet.

6. Gerät nach einem der Ansprüche 1 bis 4, dadurch gekennzeichnet, daß die Blendenvorrichtung (36) wenigstens zwei, voneinander unabhängig bewegbare Blendenelemente (56, 57) aufweist, die mittels des Federelementes (44) miteinander in Wirkverbindung stehen.

7. Gerät nach Anspruch 6, dadurch gekennzeichnet, daß die wenigstens zwei Blendenelemente (56, 57) verschiebbar bezüglich des Trägerelementes (30) und bezüglich des Gehäuses (12) an dem Gerät (10), insbesondere an dem Trägerelement (30), angeordnet sind.

8. Gerät nach einem der Ansprüche 6 oder 7, dadurch gekennzeichnet, daß das Trägerelement (30) Mitnehmermittel (60, 61) und das Gehäuse (12) Anlagemittel (62, 63) für die Blendenelemente (56, 57) zu deren wechselweisen und gegensinnigen Verschieben in Richtung der Auslenkung des Trägerelementes (30) aufweist.

9. Gerät nach einem der Ansprüche 1 bis 4, dadurch gekennzeichnet, daß die Blendenvorrichtung (36) aus einem am Gehäuse (12) festgelegten Blendenteil (64) und wenigstens einem, bevorzugt zwei voneinander unabhängig, bewegbaren Blendenelementen (65, 66) besteht, die dem Blendenteil (64) vorgelagert sind.

10. Gerät nach Anspruch 9, dadurch gekennzeichnet, daß das an dem Gehäuse (12) festgelegte Blendenteil (64) ein Gitter (67) für die Luftauslaßöffnung (16) bildet.

11. Gerät nach Anspruch 10, dadurch gekennzeichnet, daß die Blendenelemente (65, 66) verschiebbar bezüglich des Gehäuses (12), des Blendenteiles (64) sowie des Trägerelementes (30) an dem Gerät (10), insbesondere an dem Blendenteil (64), angeordnet sind.

12. Gerät nach Anspruch 10 oder 11, dadurch gekennzeichnet, daß das Trägerelement (30) Mitnehmermittel (68, 69) und das Blendenteil (64) Anlagemittel (70, 71, 72, 73) für die Blendenelemente (65, 66) zu deren wechselweisen und gegensinnigen Verschieben in Richtung der Auslenkung des Trägerelementes (30) aufweist.

13. Gerät nach einem der vorhergehenden Ansprüche, dadurch gekennzeichnet, daß das Trägerelement (30) mittels einer Verriegelungsvorrichtung unbeweglich an dem Gehäuse (12) festlegbar ist.

14. Gerät nach einem der vorhergehenden Ansprüche, dadurch gekennzeichnet, daß das Trägerelement (30) von dem Gehäuse (12) abnehmbar ist.

15. Gerät nach dem Oberbegriff von Anspruch 1, dadurch gekennzeichnet, daß eine Luftleitvorrichtung zur Steuerung des aus der Luftauslaßöffnung (16) austretenden Luftstroms vorgesehen ist, die bezüglich des Gehäuses auslenkbar ist, wobei die Auslenkung der Luftleitvorrichtung während der Haartrocknung oder Haarformung herbeiführbar ist.

16. Gerät nach Anspruch 15, dadurch gekennzeichnet, daß die Luftleitvorrichtung zweigeteilt ausgebildet ist und aus dem Luftauslaßgitter (67) sowie zumindest einem bewegbaren Blendenelement (65, 66) besteht, wobei das Blendenelement (65, 66) durch das Trägerelement (30) bewegbar ist.

## Claims

1. An air-moving appliance (10) for drying or styling hair, comprising a housing (12) having an air inlet opening (14) and an air outlet opening (16), with a supporting structure (30) which is provided with apertures (32) and hair pickup means (34) as, for example, bristles, teeth or the like, being attachable to the housing at the forward end of the air outlet opening (16), with a screen device (36) being associated with the supporting structure (30), and with the air stream that exits from the supporting structure (30) being variable by means of the screen device (36), characterized in that the supporting structure (30) is arranged at the forward end of the air outlet opening (16) so as to be displaceable relative to the housing (12), and the displacement of the supporting structure (30) is accomplishable during the hair drying or hair styling action.

2. The appliance as claimed in claim 1, characterized in that the supporting structure (30) is operatively associated with a spring means (44) steadying the supporting structure (30) relative to the housing (12) in a position of rest.

3. The appliance as claimed in claim 1 or claim 2, characterized in that the apertures (32) are open in a position of rest of the supporting structure (30).

4. The appliance as claimed in any one of the preceding claims, characterized in that the supporting structure (30) is pivotally mounted on the housing (12) about a pivot axis (38).

5. The appliance as claimed in any one of the preceding claims, characterized in that the screen device (36) is fixedly held on the housing (12), forming a grille (54) for the air outlet opening (16).

6. The appliance as claimed in any one of the claims 1 to 4, characterized in that the screen device (36) includes at least two screen elements (56, 57) movable independently of each other and operatively associated with each other by means of the spring means (44).

7. The appliance as claimed in claim 6, characterized in that the at least two screen elements (56, 57) are arranged on the appliance (10), in particular on the supporting structure (30), so as to be movable relative to the supporting structure (30) and relative to the housing (12).

8. The appliance as claimed in any one of the claims 6 or 7, characterized in that the supporting structure (30) includes engaging means (60, 61), and the housing (12) includes abutment means (62, 63) for the screen elements (56, 57) for the purpose of their alternate and opposite movement in the direction of displacement of the supporting structure (30).

9. The appliance as claimed in any one of the claims 1 to 4, characterized in that the screen device (36) is comprised of a screen portion (64) fixedly located on the housing (12) and of at least one, preferably two, screen elements (65, 66) movable independently of each other and disposed in front of the screen portion (64).

10. The appliance as claimed in claim 9, characterized in that the screen portion (64) fixedly located on the housing (12) forms a grille (67) for the air outlet opening (16).

11. The appliance as claimed in claim 10, characterized in that the screen elements (65, 66) are arranged on the appliance (10), in particular on the screen portion (64), so as to be movable relative to the housing (12), relative to the screen portion (64), as well as relative to the supporting structure (30).

12. The appliance as claimed in claim 10 or claim 11, characterized in that the supporting structure (30) includes engaging means (68, 69) and the screen portion (64) includes abutment means (70, 71, 72, 73) for the screen elements (65, 66) for the purpose of their alternate and opposite movement in the direction of displacement of the supporting structure (30).

13. The appliance as claimed in any one of the preceding claims, characterized in that the supporting structure (30) is adapted to be immovably secured to the housing (12) by means of a locking device.

14. The appliance as claimed in any one of the preceding claims, characterized in that the supporting structure (30) is demountable from the housing (12).

15. The appliance according to the prior-art portion of claim 1, characterized in that an air directing device for controlling the air stream exiting from the air outlet opening (16) is provided, said device being displaceable relative to the housing, with the displacement of said air directing device being accomplishable as the hair is being dried or styled.

16. The appliance as claimed in claim 15, characterized in that the air directing device is configured in two parts, comprising the air outlet grille (67) as well as at least one movable screen element (65, 66), with the screen element (65, 66) being movable by the supporting structure (30).

## Revendications

1. Appareil susceptible d'être traversé par de l'air (10) pour le séchage ou pour le coiffage des cheveux, comprenant un boîtier (12) avec une ouverture d'entrée d'air (14) et une ouverture de sortie d'air (16), sur lequel peut être monté, devant l'ouverture de sortie d'air (16), un élément porteur (30) avec des traversées (32) et avec des éléments d'engagement avec les cheveux (34), par exemple des poils, des dents ou similaires, dans lequel un dispositif à diaphragme (36) est associé à l'élément porteur (30), et le courant d'air qui sort de l'élément porteur (30) peut être modifié au moyen du dispositif à diaphragme (36), caractérisé en ce que l'élément porteur (30) est agencé devant l'ouverture de sortie d'air (16) et susceptible d'être dévié par rapport au boîtier (12), et la déviation de l'élément porteur (30) petit être effectuée pendant le séchage ou le coiffage des cheveux.

2. Appareil selon la revendication 1, caractérisé en ce que l'élément porteur (30) est en liaison active avec un élément de ressort (44) qui stabilise l'élément porteur (30) dans une position de repos par rapport au boîtier (12).

3. Appareil selon l'une ou l'autre des revendications 1 et 2, caractérisé en ce que, dans une position de repos de l'élément porteur (30), les traversées (32) sont ouvertes.

4. Appareil selon l'une des revendications précédentes, caractérisé en ce que l'élément porteur (30) est monté sur le boîtier (12) en basculement autour d'un axe de basculement (38).

5. Appareil selon l'une des revendications précédentes, caractérisé en ce que le dispositif à diaphragme (36) est fixé sur le boîtier (12) et forme une grille (54) pour l'ouverture de sortie d'air (16).

6. Appareil selon l'une des revendications 1 à 4, caractérisé en ce que le dispositif à diaphragme (36) comprend au moins deux éléments de diaphragme (56, 57) mobiles indépendamment l'un de l'autre, qui sont en liaison active l'un avec l'autre au moyen de l'élément de ressort (44).

7. Appareil selon la revendication 6, caractérisé en ce que les au moins deux éléments de diaphragme (56, 57) sont agencés en déplacement par rapport à l'élément porteur (30) et par rapport au boîtier (12) sur l'appareil, en particulier sur l'élément porteur (30).

8. Appareil selon l'une ou l'autre des revendications 6 et 7, caractérisé en ce que l'élément porteur (30) comprend des éléments d'entraînement (60, 61) et le boîtier (12) comprend des moyens d'appui (62, 63) pour les éléments de diaphragme (56, 57) pour les déplacer en alternance et en sens opposés en direction de la déviation de l'élément porteur (30).

9. Appareil selon l'une des revendications 1 à 4, caractérisé en ce que le dispositif à diaphragme (36) est constitué par une partie de diaphragme (64) fixée sur le boîtier (12) et par au moins un et de préférence au moins deux éléments de diaphragme (65, 66) mobiles indépendamment l'un de l'autre, qui sont disposés en amont de la partie de diaphragme (64).

10. Appareil selon la revendication 9, caractérisé en ce que la partie de diaphragme (64) fixée au boîtier (12) forme une grille (67) pour l'ouverture de sortie d'air (16).

11. Appareil selon la revendication 10, caractérisé en ce que les éléments de diaphragme (65, 66) sont agencés sur l'appareil (10) de façon mobile par rapport au boîtier (12), à la partie de diaphragme (64) et à l'élément porteur (30), en particulier sur la partie de diaphragme (64).

12. Appareil selon l'une ou l'autre des revendications 10 et 11, caractérisé en ce que l'élément porteur (30) comprend des éléments d'entraînement (68, 69) et la partie de diaphragme (64) comprend des éléments d'appui (70, 71, 72, 73) pour les éléments de diaphragme (65, 66), pour leur déplacement en alternance et en sens opposés en direction de la déviation de l'élément porteur (30).

13. Appareil selon l'une des revendications précédentes, caractérisé en ce que l'élément porteur (30) est susceptible d'être fixé de façon immobile sur le boîtier (12) au moyen d'un dispositif de verrouillage.

14. Appareil selon l'une des revendications précédentes, caractérisé en ce que l'élément porteur (30) est susceptible d'être enlevé du boîtier (12).

15. Appareil selon le préambule de la revendication 1, caractérisé en ce qu'il est prévu un dispositif de guidage d'air pour commander le courant d'air qui sort de l'ouverture de sortie d'air (16), ledit dispositif pouvant être dévié par rapport an boîtier, la déviation du dispositif de guidage d'air pouvant être effectuée pendant le séchage ou le coiffage des cheveux.

16. Appareil selon la revendication 15, caractérisé en ce que le dispositif de guidage d'air est réalisé en deux parties, et en ce qu'il est constitué par la grille de sortie d'air (67) ainsi que par au moins un élément de diaphragme mobile (65, 66), l'élément de diaphragme (65, 66) pouvant être déplacé par l'élément porteur (30).
